# EUROPÄISCHE PATENTSCHRIFT

(11) **EP 0 922 537 B1**
(45) Veröffentlichungstag und Bekanntmachung des Hinweises auf die Patenterteilung: **18.06.2008**
(21) Anmeldenummer: 98119912.8
(22) Anmeldetag: 21.10.1998
(51) Int. Cl.: B25B 27/10, B21D 39/04

(54) **Presswerkzeug zum unlösbaren Verbinden eines Fittings und eines eingeführten Metallrohrendes**
Press tool for unreleasably connecting a fitting and a metal tube end introduced therein
Outil de pressage pour connecter de facon permanente un raccord et le bout d'un tube introduit dans ledit raccord

(30) Priorität: 10.12.1997 DE 29721759 U
(43) Veröffentlichungstag der Anmeldung: 16.06.1999
(73) Patentinhaber: VIEGA GmbH & Co. KG, 57439 Attendorn (DE); R. Nussbaum AG Metallgiesserei und Armaturenfabrik, 4601 Olten (CH)
(72) Erfinder: Viegener, Walter, 57439 Attendorn (DE); Gysin, Balthasar, 4600 Otten (CH)
(74) Vertreter: Cohausz & Florack

(56) Entgegenhaltungen:
- WO-A-95/09703
- DE-U1- 29 517 518
- US-A- 5 619 883

## Beschreibung

Die Erfindung bezieht sich auf ein Werkzeug system mit einem Presswerkzeug in kombination mit einem zugeordneten Fitting zum unlösbaren Verbinden eines Fittings und eines in eine Muffe des Fittings eingeführten Metallrohrendes durch Kaltverformung, wobei das Preßwerkzeug einen um die Muffe des Fittings legbaren Ring aus gelenkig miteinander verbundenen Kettengliedern aufweist und der Ring an einer Schließstelle zwischen zwei Kettengliedern offen ist und dort Angriffspunkte für eine Schließeinrichtung vorgesehen sind. Solch ein Preßwerkzeug ist beispielsweise aus der US-A-5 619 883 bekannt.

Es ist ein Preßwerkzeug dieser Art bekannt, durch das Metallrohre mit einer Nennweite von größer 54 mm mit einem Fitting durch Kaltverformung unlösbar verbunden werden , vgl. beispielsweise US-A-5 697 135. Die Muffe des Fittings, die ein Metallrohrende aufnimmt, ist mit einer zum Innenraum geöffneten Sicke ausgerüstet, in der ein O-Ring angeordnet ist. Zur Erstellung der Kaltverbindung wird um die Sicke und um die der Sicke benachbarten Teile der Muffe ein Ring aus gelenkig miteinander verbundenen Kettengliedern gelegt, von denen zwei eine offene Schließstelle begrenzen. Diese beiden Kettenglieder werden mit einer elektrohydraulisch betriebenen Schließeinrichtung zusammengefahren, wobei eine Kaltverformung der Sicke, der der Sicke benachbarten Muffenbereiche und des zugeordneten Bereiches des Metallrohres stattfindet. Die Querschnittskontur der Muffe und des Metallrohres ist im verformten Bereich mehreckförmig mit bogenförmig verlaufenden Seiten und abgerundeten Ecken. Zur Erstellung dieser Verformung müssen erhebliche Preßkräfte aufgebracht werden, so daß das Preßwerkzeug konstruktiv aufwendig und aufgrund seiner großen Abmessungen unhandlich ist. Diese Preßwerkzeuge sind teuer und werden von den Installateuren in den seltensten Fällen gekauft, sondern vorwiegend ausgeliehen.

Die Preßverbindung zwischen der Muffe des Fittings und dem Metallrohrende wird bei Metallrohren bis zu einem Durchmesser von 54 mm mit einem elektrohydraulischen Preßwerkzeug vorgenommen, das mit einer Preßbacke ausgerüstet ist, die zwei ein Preßmaul bildende Preßbackenhälften aufweist. Diese Preßbackenhälften sind drehbar an quer zur Längsachse der Preßbacke sich erstreckenden Brückenteilen gelagert. Die Preßbackenhälften umgreifen die Muffe des Fittings im Bereich der das Dichtelement aufnehmenden Sicke und zu beiden Seiten der Sicke. Zur Erzielung einer unlösbaren Verbindung wird ein Preßdruck unmittelbar vor, auf und hinter der Sicke ausgeübt. Durch die Kaltverformung der Sicke wird der Dichtring auf das Metallrohrende gepreßt, während vor und hinter der Sicke auf dem Umfang verteilte, beabstandete Einprägungen vorgenommen werden, in deren Bereich auch das Metallrohrende plastisch verformt wird.

Desweiteren sind Pressfittinge bekannt, vgl beispielsweise US-A-3 915 480, US-A-5 025 546, US-A-3 632 141 sowie DE-C-19 631 574, deren Muffe einen zum Innenraum geöffnete Aufnahmenut mit mindestens einem Halteelement aufweist.

Der Erfindung liegt die Aufgabe zugrunde, den Werkzeugaufwand für die Kaltverformung von Fitting und eingestecktem Rohrende zur Erzielung einer unlösbaren Verbindung zwischen den genannten Teilen auch dann kleinzuhalten, wenn mit dem Werkzeug in einem Durchmesserbereich gearbeitet wird, der oberhalb von 54 mm liegt und in dem die übliche, unmittelbar auf den Fitting aufsetzbare Preßbacke nicht mehr eingesetzt werden kann.

Diese Aufgabe wird erfindungsgemäß dadurch gelöst, daß die das Rohrende aufnehmende Muffe des Fittings eine zum Innenraum geöffnete Aufnahme für ein Halteelement aufweist, das mit Vorsprüngen, Krallen oder einer Schneide versehen ist und daß die die Schließstelle begrenzenden Kettenglieder mit Aufnahmen für Kopplungsenden einer maschinell antreibbaren Preßbacke ausgerüstet sind.

Um das Auflegen der Kette auf den Fitting zu erleichtern, sind den Kettengliedern Federelemente zugeordnet, deren Kräfte in Richtung auf die Schließstellung des Kettenringes wirken.

Mit diesem Preßwerkzeug, das konstruktiv einfach ist, wird auch bei größeren Fitting- und Rohrdurchmessern eine unlösbare Kaltverbindung zwischen diesen Teilen erreicht. indem die Muffe des Fittings im Bereich des Dichtungselements und des Halteelements kalt verformt und das Halteelement in das Material des Metallrohres zu einem Formschluß eingetrieben wird.

Die Preßbackenhälften sind für die Kopplung mit den beiden Kettengliedern, die die Schließstelle begrenzen, entsprechend gestaltet. Bei einer vorteilhaften Ausführungsform sind die Kopplungsenden mit den Preßbackenhälften einstückig ausgebildet und weisen zur Längsmittelebene der Preßbacke sich erstreckende, bogenförmig begrenzte Nocken auf, die in Taschen der Endkettenglieder eingreifen.

Zur Arretierung des Kettenrings auf dem Fitting können die Kettenglieder an der dem Fitting zugewandten Seite mit Vorsprüngen oder Vertiefungen versehen sein, die in Vertiefungen oder Vorsprünge des Fittings eingreifen.

Weitere Merkmale der Erfindung ergeben sich aus den Unteransprüchen.

Ein Ausführungsbeispiel der Erfindung ist in den Zeichnungen dargestellt und wird im folgenden beschrieben.

Es zeigen:
- Figur 1: die die Schließstelle begrenzenden Kettenglieder im Aufriß und die zugeordneten Preßbackenhälften einer elektrohydraulisch betriebenen Preßbacke,
- Figur 2: die mit dem Kettenring gekoppelte Preßbacke in der linken Hälfte im Aufriß und in der rechten Hälfte im Schnitt,
- Figur 3: eine Ansicht in Richtung des Pfeiles III in Fig. 2 und
- Figur 4: den einem Fitting zugeordneten Kettenring in der geöffneten Stellung sowie
- Figur 5,6,7: Verfahrensschritte zur Erstellung der unlösbaren Preßverbindung zwischen dem Fitting und dem Metallrohr.

Das Preßwerkzeug ist mit einem Ring 1 aus gelenkig miteinander verbundenen Kettengliedern, die durch Bolzen 6 gelenkig miteinander verbunden sind und Endkettenglieder 5 aufweisen, die bei dem Auflegen des Kettenringes auf einen Fitting 7 eine Schließstelle 8 begrenzen, die bei einem nicht verformten Fitting geöffnet ist, wie dies in der Fig. 1 dargestellt ist.

Die Endkettenglieder weisen Taschen 9 auf, deren Einführöffnung an einer Seite durch einen Wulstrand 10 begrenzt wird, der bei der Kopplung mit der Preßbacke 11 von einem Nocken 12 einer Preßbackenhälfte 13 hintergriffen wird. Dieser Nocken 12 erstreckt sich zur Längsmittelebene 14 der Preßbacke und füllt, wie sich aus der Fig. 2 ergibt, weitgehend die Tasche 9 des Endkettengliedes 5 aus. Der Nocken ist bogenförmig begrenzt und bildet mit der zugeordneten Begrenzungsfläche der Tasche 9 einen Flächenschluß, so daß auch die Innenkontur der Tasche bogenförmig ausgebildet ist. Begrenzt wird die Tasche durch glatte Seitenflächen 15.

In der Fig. 1 sind die Preßbackenhälften 13 in zwei Stellungen aufgezeigt. Die gestrichelte Stellung zeigt die Preßbackenhälften in der größeren Öffnungsstellung, von der aus sie mit den Endkettengliedern 5 gekoppelt werden können. Die ausgezogene Stellung der Preßbackenhälften 13 zeigt in der Fig. 1 die andere Endstellung.

Die Preßbackenhälften 13 sind um Achsen 16 schwenkbar, die parallel zur Längsmittelebene 14 verlaufen.

Um die Anlage des Kettenrings an den Fitting 7 zu erleichtern, sind bei dem Ausführungsbeispiel nach den Fig. 2 und 4 zwischen den einzelnen Kettengliedern Federelemente 17 angeordnet, die auf die Kettenglieder Kräfte ausüben, die in Richtung der Schließung des Kettenringes wirken.

In der Fig. 4 ist der Kettenring in geöffneter Stellung aufgezeigt, in der die Rohrfederelemente 17 stark elastisch verformt sind.

Die Kettenglieder 3 und 5 weisen taschenförmige Ausnehmungen auf, in denen die Rohrfederelemente 17 angeordnet sind.

Anstelle der Rohrfederelemente 17 besteht auch die Möglichkeit, den Kettengliedern eine Blattfeder 18 zuzuordnen, die am Außenumfang des Ringes angeordnet wird und sich über den größten Teil des Außenbereiches erstreckt.

In der Fig. 5 ist der Fitting 7 im Längsschnitt und im vergrößerten Maßstab dargestellt mit in die Muffe des Fittings eingeschobenem Metallrohrende 19. Die Muffe des Fittings 7 weist eine Verankerungsnut für ein Dichtelement 20 auf, das beim in der Fig. 6 dargestellten Preßvorgang elastisch verformt auf das Metallrohrende 19 gedrückt wird. Ein Halteelement 21 ist in einer Aufnahmenut 22 formschlüssig montiert oder federnd eingebaut. Das Halteelement 21, das als in axialer Richtung geschlitzter Ring ausgebildet sein kann, weist Vorsprünge 23 auf, die sich bei der radialen Verspressung des Fittings, wie dies in den Fig. 6 und 7 dargestellt ist, in das Material des Metallrohrendes 19 eingraben und den Fitting gegenüber dem Metallrohrende formschlüssig festlegen. Die Fig. 6 zeigt das Ende des Preßvorganges, bei dem das Preßwerkzeug noch nicht von dem Fitting entfernt wurde. Nach der Entfernung des Preßwerkzeuges findet eine geringe Rückfederung der Fittingteile statt. Auch bei dieser geringfügigen Zurückfederung, die in der Fig. 7 dargestellt ist, bleibt der Vorsprung 23 des Halteelementes 21 in das Material des Metallrohrendes 19 eingegraben.

## Patentansprüche

1. Werkzeugsystem mit einem Presswerkzeug in Kombination mit einem zugeordneten Fitting zum unlösbaren Verbinden des Fittings und eine in eine Muffe des Fittings eingeführten Metallrohrendes durch Kaltverformung, wobei das Presswerkzeug mit einem um die Muffe des Fittings legbaren Ring aus gelenkig miteinander verbundenen Kettengliedern versehen ist und der Ring an einer Schließstelle zwischen zwei Kettengliedern offen ist und dort Angriffspunkte für eine Schließeinrichtung vorgesehen sind, wobei die die Schließstelle begrenzenden Kettenglieder (5) mit Aufnahmen für Kopplungsenden einer maschinell antreibbaren Pressbacke (1) ausgerüstet sind, **dadurch gekennzeichnet, dass** die Muffe des Fittings (7) eine zum Innenraum geöffnete Aufnahmenut mit mindestens einem Halteelement aufweist, das mit bei der radialen Kaltverformung in das Material des Metallrohres eingrabbaren Vorsprüngen oder Schneiden ausgerüstet ist, wobei den Kettengliedern (2,3,4,5) Federelemente (17) zugeordnet sind, deren Kräfte in Richtung auf die Schließstellung des Kettenringes wirken.

2. Werkzeugsystem nach Anspruch 1, **dadurch gekennzeichnet, dass** die Kopplungsenden mit Pressbackenhälften (13) einstückig ausgeführt sind und die Pressbackenhälften um zueinander parallele und zur Längsmittelebene (14) der Pressbacke parallele Achsen (16) schwenkbar sind.

3. Werzeugsystem nach Anspruch 2, **dadurch gekennzeichnet, dass** die Kopplungsenden als zur Längsmittelebene (14) sich erstreckende, bogenförmig begrenzte Nocken (12) ausgebildet sind, die in Taschen (9) der Endkettenglieder (5) eingreifen, die eine bogenförmige Innenkontur und glatte Seitenflächen aufweisen.

4. Werkzeugsystem nach Anspruch 3, **dadurch gekennzeichnet, dass** die bogenförmige Innenkontur in einen Wulstrand (10) übergeht, der bei der Kopplung von einem Nocken (12) hintergriffen wird.

5. Werkzeugsystem nach Anspruch 1, **dadurch gekennzeichnet, dass** zwischen benachbarten Kettengliedern Rohrfederelemente (17) angeordnet sind.

6. Werkzeugsystem nach Anspruch 5, **dadurch gekennzeichnet, dass** die Kettenglieder (3,5) Aufnahmetaschen für die Rohrfederelemente (17) aufweisen, die sich zum Teil aus diesen Taschen erstrecken.

7. Werkzeugsystem nach Anspruch 1, **dadurch gekennzeichnet, dass** auf dem Kettenring außen ein Blattfedersegment (18) angeordnet ist, das an den Kettengliedern kraftschlüssig anliegt.

8. Werkzeugsystem nach Anspruch 1, **dadurch gekennzeichnet, dass** zur Arretierung der Kettenglieder gegenüber dem Fitting die Kettenglieder an der dem Fitting zugewandten Seite mit Vorsprüngen oder Vertiefungen versehen sind, die mit Teilen des Fittings einen Formschluss eingehen.

## Claims

1. A tool system with a pressing tool in combination with an associated fitting for nondetachably connecting the fitting and a metal pipe end inserted into a bushing of the fitting by cold forming, the pressing tool being provided with a loop to be placed around the bushing of the fitting and made of chain links in articulate connection to each other, and the loop being open at a connecting point between two chain links and being provided there with attachment points for locking means, the chain links (5) bordering the connecting point being provided with a seat for coupling terminals of a machine-driveable pressing jaw (1), **characterized in that** the bushing of the fitting (7) comprises a seating groove open to the interior and having at least one retaining element which is provided with projections or cutting edges for digging into the material of the metal pipe during the radial cold forming, wherein spring elements (17) are associated with the chain links (2, 3, 4, 5), the forces of which act in the direction of the closed position of the chain loop.

2. A tool system as claimed in claim 1, **characterized in that** the coupling terminals are formed integrally with pressing jaw halves (13), said pressing jaw halves being pivotable around axes (16) which extend parallel to each other and parallel to the longitudinal center plane (14) of the pressing jaw.

3. A tool system as claimed in claim 2, **characterized in that** the coupling terminals are formed as cams (12) having an arc-shaped border and extending towards the longitudinal center plane (14), said cams engaging in pockets (9) of the terminal chain links (5) which have an arc-shaped inner contour and smooth side surfaces.

4. A tool system as claimed in claim 3, **characterized in that** the arc-shaped inner contour verges into a beaded rim (10) behind which a cam (12) engages during coupling.

5. A tool system as claimed in claim 1, **characterized in that** tubular spring elements (17) are arranged between adjacent chain links.

6. A tool system as claimed in claim 5, **characterized in that** the chain links (3, 5) comprise seating pockets for the tubular spring elements (17), said elements extending partly out of said pockets.

7. A tool system as claimed in claim 1, **characterized in that**, on the outside of said chain loop, a leaf spring section (18) is arranged which abuts the chain links in a non-positive manner.

8. A tool system as claimed in claim 1, **characterized in that** for locking the chain links with respect to the fitting the chain links are provided with projections or recesses on their side facing the fitting, which come into a positive fit with parts of the fitting.

## Revendications

1. Système d'outil avec un outil de pressage en association avec un raccord associé pour connecter de façon permanente le raccord et un bout d'un tube de métal introduit dans un manchon dudit raccord par façonnage à froid, l'outil de pressage étant muni d'une bague pouvant être placée autour du manchon du raccord et se composant de maillons de chaîne reliés de manière articulée entre eux, et la bague étant ouverte à un point de fermeture entre deux maillons de chaine et là des points d'attaque étant prévus pour un dispositif de fermeture, les maillons de chaine (5) qui limitent le point de fermeture étant disposés de logement pour des extrémités de couplage d'une mâchoire de pressage à entraînement mécanique (1), **caractérisé en ce que** le manchon de raccord (7) présente une rainure de logement ouverte en direction de l'espace interne avec au moins un élément de retenue qui est équipé d'au moins de saillies ou de tranchants pouvant être plantés dans le matériau du tube métallique lors du façonnage radial à froid, des éléments de ressort (17) étant associés aux maillons de chaîne (2, 3, 4, 5) dont les forces agissent en direction de la position de fermeture de la bague de chaîne.

2. Outil de pressage selon la revendication 1, **caractérisé en ce que** des extrémités de couplage sont réalisées d'une seule pièce avec des moitiés de mâchoire de pressage (13) et **en ce que** les moitiés de mâchoire de pressage sont pivotantes autour d'axes parallèles entre eux et parallèles au plan médian longitudinal (14) de la mâchoire de pressage.

3. Outil de pressage selon la revendication 2, **caractérisé en ce que** les extrémités de couplage sont réalisées comme des cames (12) limitées en forme d'arc s'étendant en direction de l'axe médian longitudinal (14), qui s'engage dans des poches (9) des maillons d'extrémités de chaine (5) qui présentent un contour interne en forme d'arc et des surfaces latérales lisses.

4. Outil de pressage selon la revendication 3, **caractérisé en ce que** le contour interne arqué se transforme en un bourrelet (10) qui est saisi par derrière par une came (12) lors de l'accouplement.

5. Outil de pressage selon la revendication 1, **caractérisé en ce que** des éléments de ressort tubulaires (17) sont disposés entre des maillons de chaîne voisins.

6. Outil de pressage selon la revendication 5, **caractérisé en ce que** les maillons de chaîne (3, 5) présentent des poches de logement pour les éléments de ressort tubulaires (17) qui s'étendent en partie hors de ces poches.

7. Outil de pressage selon la revendication 1, **caractérisé en ce que** sur la bague de chaîne, il est disposé à l'extérieur un segment de ressort à lames (18) qui s'applique par adhérence de force contre les maillons de chaîne.

8. Outil de pressage selon la revendication 1, **caractérisé en ce que** pour le blocage des maillons de chaine vis-à-vis du raccord, les maillons de chaîne sont munis, sur la face tournée vers le raccord, de saillies ou de cavités qui réalisent une liaison de forme avec des parties du raccord.
